# EUROPÄISCHE PATENTANMELDUNG

(11) **EP 4 656 340 A1**
(43) Veröffentlichungstag der Anmeldung: **03.12.2025**
(21) Anmeldenummer: 24178137.6
(22) Anmeldetag: 27.05.2024
(51) Int. Cl.: B26D 5/02, B26D 7/26, B26F 1/40, B26F 1/04, B26F 1/44, B65B 61/06, B30B 15/06

(54) **STANZVORRICHTUNG ZUM AUSSTANZEN VON BLISTERVERPACKUNGEN AUS EINEM BLISTERBAND**

(71) Anmelder: Uhlmann Pac-Systeme GmbH & Co. KG, 88471 Laupheim (DE)
(72) Erfinder: RODI, Wolfgang, 88471 Laupheim (DE); HUMM, Simon, 88471 Laupheim (DE)
(74) Vertreter: Wächter, Jochen

(57) **Zusammenfassung**

Die Stanzvorrichtung zum Ausstanzen von Blisterverpackungen (1) aus einem Blisterband (2) umfasst mindestens ein erstes und ein zweites Stanzelement (5, 6). Das erste Stanzelement (5) weist mindestens einen Stanzstempel (8) auf und das zweite Stanzelement (6) weist eine Matrize (14) auf. Das erste Stanzelement (5) ist derart in einer Stanzrichtung (S) hin- und herbewegbar, dass die Stanzvorrichtung abwechselnd eine offene Stellung und eine geschlossene Stellung einnimmt. Das erste Stanzelement (5) weist eine Mehrzahl von Stempelpaketen (9) auf, von denen jedes einen Stanzstempel (8), eine Betätigungsplatte (10) und eine Mehrzahl von Stempelführungsmitteln (12), die sich zwischen dem Stanzstempel (8) und der Betätigungsplatte (10) erstrecken und mit diesen verbunden sind, umfasst, wobei die Stempelführungsmittel (12) durch eine Grundplatte (25) des ersten Stanzelements (5) hindurch verlaufen. Die Grundplatte (25) des ersten Stanzelements (5) weist einen Stempelpaketanschlag (24) auf, der in einer Betriebsposition des Stanzstempels (8) in Kontakt mit der Betätigungsplatte (10) steht.

## Beschreibung

Die vorliegende Erfindung betrifft eine Stanzvorrichtung zum Ausstanzen von Blisterverpackungen aus einem Blisterband.

Die Anforderungen an die Qualitätssicherung und die technischen Möglichkeiten dafür steigen im Bereich der automatisierten Produktherstellung stetig an. Ein oberstes Gebot der Qualitätssicherung ist es, nur Produkte an den Kunden auszuliefern, die frei von Mängeln sind und dabei den vereinbarten Spezifikationen entsprechen. Bei der automatisierten Verpackung von Produkten in Blisterverpackungen, wie zum Beispiel Tabletten oder anderen kleineren Gegenständen, ist es wesentlich, dass die vorgesehene Anzahl von Produkten pro Blisterhof nach der automatisierten Verpackung vorhanden ist und dass die Trägerfolie des Blisterbands sowie die Siegelfolie frei von Beschädigungen sind, die die Lagerung der zu verpackende Produkte nachteilig beeinflussen.

Der Prozess der automatisierten Verpackung von Produkten in Blisterverpackungen ist in der Regel ein kontinuierlicher Prozess. Wenn ein Mangel in einem Prozessschritt erkannt wird, kann die betroffene Stelle im Blisterband nicht von der Weiterverarbeitung in nachfolgenden Prozessschritten ausgeschlossen werden. Am Ende des automatisierten Verpackungsprozesses werden befüllte Blisterverpackungen aus dem Blisterband ausgestanzt und dabei vereinzelt und in Faltschachteln verpackt. Falls die mit Mängeln versehenen Abschnitte des Blisterbands als Blisterverpackung ausgestanzt werden, muss eine separate nachträgliche Ausschleusung stattfinden. Dies ist aufwändig und kann auch zu Fehlern führen.

Stanzvorrichtungen zum Stanzen von Blisterverpackungen weisen im allgemeinen zwei zusammenwirkende Stanzelemente auf. Das erste Stanzelement umfasst den oder die Stanzstempel und das zweite Stanzelement umfasst eine Matrize. Die Stanzstempel werden dabei meist in die Matrize hineinbewegt, während die Matrize feststehend ist. Die Stanzstempel und die Ausnehmungen der Matrize weisen jeweils die Kontur der zu stanzenden Blisterverpackung auf, wobei die Stanzstempel geringfügig kleiner ausgeführt sind, um innerhalb der Ausnehmung der Matrize mittels eines schmalen, umfangsseitigen Schneidspalts von der Matrize beabstandet zu sein. Der Schneidspalt schützt die beiden Stanzelemente vor Verschleiß, da ein direkter mechanischer Kontakt zwischen beiden verhindert wird. Der Schneidspalt muss entsprechend präzise eingestellt sein, um ein gratfreies Abscheren der Blisterverpackung aus dem Blisterband zu gewährleisten. Beim Hineinbewegen eines Stanzstempels in die Matrize wird dieser durch Linearführungen in Stanzrichtung geführt. Diese Linearführungen dürfen dabei nur ein sehr geringes Spiel lateral zur Stanzrichtung aufweisen, da der Stanzstempel sonst über die Toleranz des Schneidspalts lateral zur Stanzrichtung verkippt und in direkten Kontakt mit der Matrize gerät, wobei die Matrize und der Stanzstempel beschädigt werden.

Es ist eine Aufgabe der vorliegenden Erfindung, die oben genannten Nachteile zu überwinden und eine verbesserte Stanzvorrichtung anzugeben, die das Ausschleusen von mangelhaften Abschnitten des Blisterbands erleichtert und eine präzise Stempelführung während des Stanzvorgangs gewährleistet.

Die Stanzvorrichtung zum Ausstanzen von Blisterverpackungen aus einem Blisterband umfasst ein erstes und ein zweites Stanzelement, von denen das erste Stanzwerkzeug mindestens einen, bevorzugt mehrere Stanzstempel aufweist und das zweite Stanzelement eine Matrize aufweist. Das erste und/oder das zweite Stanzelement ist derart in einer Stanzrichtung hin- und herbewegbar, dass die Stanzvorrichtung abwechselnd eine offene Stellung und eine geschlossene Stellung einnimmt. Das erste Stanzelement weist eine Mehrzahl von Stempelpaketen auf, von denen jedes einen Stanzstempel, eine Betätigungsplatte und eine Mehrzahl von Stempelführungsmitteln, die sich zwischen dem Stanzstempel und der Betätigungsplatte erstrecken und mit diesen, direkt oder indirekt, verbunden sind, umfasst. Die Stempelführungsmittel verlaufen durch eine Grundplatte des ersten Stanzelements hindurch. Die Grundplatte des ersten Stanzelements weist einen Stempelpaketanschlag auf, der in einer Betriebsposition des Stanzstempels in Kontakt mit der Betätigungsplatte steht.

Auf diese Weise wird eine präzise Ausrichtung des Stanzstempels in seiner Betriebsposition gewährleistet und das Stempelpaket wird gegenüber der Grundplatte in der und senkrecht zur Bandlaufrichtung ausgerichtet.

Vorzugsweise steht der Stempelpaketanschlag in der Betriebsposition des Stanzstempels in flächigem Kontakt mit der Betätigungsplatte und/oder über mehrere Linienkontakte und/oder über mehrere Punktkontakte. Dadurch wird die Ausrichtung des Stanzstempels besonders exakt.

Der Stempelpaketanschlag stellt somit eine definierte Kontaktfläche zwischen der Betätigungsplatte und der Grundplatte des ersten Stanzelements her.

Bevorzugt kann der Stempelpaketanschlag als Bauteil einstückig in die Grundplatte integriert sein oder kann als separates Bauteil an der Grundplatte angebracht sein. Sind der Stempelpaketanschlag und die Betätigungsplatte aus unterschiedlichen Materialien gefertigt, so ist es möglich, eine dämpfende, verschleißverminderte Materialpaarung auszuwählen.

Vorzugsweise kann die Grundplatte des ersten Stanzelements Laufbuchsen aufweisen, in denen die Stempelführungsmittel geführt sind. Die Laufbuchsen führen die Stempelführungsmittel, die bevorzugt als Führungssäulen ausgestaltet sind, mit hoher Genauigkeit in Stanzrichtung und versteifen das Stempelpaket zudem lateral, in der und quer zur Bandlaufrichtung. Hiermit kann noch effizienter ein Verkippen des Stempelpakets verhindert werden.

Die Laufbuchsen können kugelgelagerte Linearführungen oder Gleitbuchsen sein. Auch alternative Lagertechniken wie beispielsweise Luft- oder Magnetlager kommen in Frage.

Bevorzugt beabstanden die Führungssäulen die Betätigungsplatte und den Stanzstempel in Stanzrichtung zueinander. Die Führungssäulen sind dabei mit besonderem Nutzen in Eckbereichen der Betätigungsplatte angeordnet.

Vorzugsweise weist ein Stempelpaket mindestens zwei Führungssäulen auf. Alternativ können vier oder mehr Führungssäulen vorgesehen sein. In zweckdienlicher Weise können die Führungssäulen in Eckbereichen und/oder entlang der Längsseiten der Betätigungsplatte angeordnet sein.

In einer bevorzugten Ausgestaltung weist jedes Stempelpaket des Weiteren eine Stempelträgerplatte auf, die in Stanzrichtung der Betätigungsplatte gegenüberliegt und zwischen dem Stanzstempel und den Stempelführungsmitteln angeordnet ist.

Die Stempelträgerplatte ermöglicht eine separate, lösbare Befestigung des Stanzstempels an der Stempelträgerplatte, wodurch bei einer Einstellung des Schneidspalts der Stanzstempel von der Stempelträgerplatte gelöst, relativ zu dem zweiten Stanzelement justiert und erneut befestigt werden kann.

Die Stempelträgerplatte ist vorzugsweise dauerhaft mit den Stempelführungsmitteln bzw. Führungssäulen verbunden.

Optional können die Stempelträgerplatte und die Betätigungsplatte aus einem leichten Metall wie Aluminium oder einem Verbundwerkstoff gefertigt werden. Eine Gewichtseinsparung der Stanzvorrichtung reduziert die für den Antrieb benötigte Energie. Weiter besitzen viele leichte Metalle wie Aluminium eine dämpfende Wirkung, wodurch Stöße, die auf den Stanzstempel wirken, im Stanzbetrieb gedämpft werden.

Weiterhin kann es vorgesehen sein, dass die Grundplatte des ersten Stanzelements die Verstellung des Stempelpakets in Stanzrichtung durch direkten Kontakt mit Betätigungsplatte bzw. Stempelträgerplatte begrenzt. Durch die mechanische Begrenzung können die Maximalpositionen in Stanzrichtung exakt definiert werden.

In einer bevorzugten Ausgestaltung kann zwischen dem Stanzstempel und der Grundplatte des ersten Stanzelements mindestens ein elastisches Element vorgesehen sein, das den Stanzstempel in die Betriebsposition vorspannt.

Die Vorspannung steift das Stempelpaket weiter gegenüber Krafteinwirkungen lateral, in der und quer zur Bandlaufrichtung sowie in Stanzrichtung aus.

Bevorzugt ist das elastische Element eine Spiralfeder, die einfach und kostengünstig zu beschaffen ist. Die Anzahl und Anordnung der elastischen Elemente ist je nach Anforderungsprofil wählbar.

In einer bevorzugten Ausführungsform weist die Stanzvorrichtung eine Mehrzahl von Stempelpaketen in Bandlaufrichtung hintereinander und/oder senkrecht zur Bandlaufrichtung nebeneinander auf.

Bevorzugt weist die Stanzvorrichtung des Weiteren für jeden Stanzstempel jeweils mindestens eine dem Stanzstempel zugeordnete Verstelleinheit auf, die dazu eingerichtet ist, den Stanzstempel, zusätzlich zur Bewegung des mindestens einen Stanzelements, in Stanzrichtung mittels der Betätigungsplatte zwischen der Betriebsposition und einer Versatzposition zu bewegen derart, dass der Stanzstempel in der Versatzposition weiter entfernt von dem zweiten Stanzelement angeordnet ist als in der Betriebsposition, wobei jedes Stempelpaket mittels der zumindest einen Verstelleinheit relativ zu der Grundplatte des ersten Stanzelements in Stanzrichtung verstellbar ist. Damit wird auf einfache Weise ein selektives, präzises Stanzen von Blisterverpackungen ermöglicht. Durch das selektive Stanzen der Blisterverpackungen wird sichergestellt, dass nur Blisterverpackungen aus denjenigen Bereichen des Blisterbands gestanzt werden, die frei von Mängeln sind. Damit kann verhindert werden, dass Blisterverpackungen, die nicht den Qualitätsanforderungen entsprechen, irrtümlicherweise nachfolgenden Verpackungsschritten zugeführt werden oder sogar in Umlauf geraten.

Die Grundplatte wird in der Regel von dem Antrieb der Stanzvorrichtung mit dem vorbestimmten Hub hin- und herbewegt, wobei die Grundplatte diese Bewegung auf weitere Komponenten des ersten Stanzelements überträgt, um die Stanzung auszuführen.

Die Verstelleinheit ist bevorzugt in genau zwei Positionen verstellbar. Hierdurch können einfache, mechanische Verstelleinheiten eingesetzt werden, deren Position in Stanzrichtung nicht überwacht und geregelt werden muss.

Die Verstelleinheiten ermöglichen in der Betriebsposition ein Stanzen des Blisterbands, verhindern aber in der Versatzposition ein Stanzen des Blisterbands, selbst wenn sich das zugeordnete Stanzelement in der Stanzstellung befindet. Damit können mangelhafte Abschnitte des Blisterbands mittels der Verstelleinheiten selektiv nicht aus dem Blisterband ausgestanzt werden und nur diejenigen Abschnitte, die frei von Mängeln sind, werden als Blisterverpackung aus dem Blisterband ausgestanzt und nachfolgenden Verarbeitungsschritten zugeführt.

Es ist von Vorteil, wenn die Betätigungsplatte mindestens eine T-Nut oder Schwalbenschwanznut aufweist, die in einer Richtung senkrecht zur Stanzrichtung und senkrecht zur Bandlaufrichtung verläuft und mit einem Fortsatz der Verstelleinheit derart koppelbar ist, dass die Verstelleinheit relativ zum Stempelpaket in der Richtung senkrecht zur Stanzrichtung und senkrecht zur Bandlaufrichtung verstellbar ist.

Die koppelbare Betätigungsplatte ermöglicht einen einfachen Werkzeugtausch bei Verschleiss des ersten Stanzelements oder bei Formatwechsel, indem die Stanzelemente samt dem Stempelpaket getauscht werden, während die mindestens eine Verstelleinheit in der Stanzvorrichtung verbleibt.

Der Fortsatz der Verstelleinheit kann ein T-Nutenstein, ein Schlitten oder ein Bolzen sein, der formschlüssig mit der T-Nut oder Schwalbenschwanznut zusammenwirkt.

Weiterhin kann jede Verstelleinheit ein Kraftübertragungselement aufweisen, das in Stanzrichtung verstellbar ist. Besonders bevorzugt ist ein Pneumatikzylinder, in dem ein Kolben in Stanzrichtung um die Versatzhöhe zwischen zwei Positionen verstellbar ist.

Die Stanzkraft kann dann bevorzugt vollständig oder zumindest teilweise über den Kolben und den auf den Kolben ausgeübten Luftdruck übertragen werden. Der Pneumatikzylinder kann einfach wirkend oder bevorzugt doppelt wirkend ausgeführt sein.

Die Verwendung von Pneumatikzylindern als Verstelleinheiten hat den besonderen Vorteil, dass diese als genormte Ersatzteile schnell verfügbar und leicht austauschbar sind.

Bevorzugt beträgt ein Hub des ersten Stanzelements zwischen der offenen Stellung und der geschlossenen Stellung der Stanzvorrichtung zwischen 20 mm und 50 mm.

Bevorzugt beträgt eine durch die Bewegung der Verstelleinheit bewirkte Versatzhöhe zwischen der Betriebsposition und der Versatzposition eines Stanzstempels zwischen 5 mm und 10 mm.

In einer bevorzugten Ausgestaltung ist die mindestens eine Verstelleinheit in Stanzrichtung zwischen einem Hubtisch und der Grundplatte des ersten Stanzelements angeordnet.

In einer vorteilhaften Weiterbildung ist jede Verstelleinheit einzeln ansteuerbar. Diese Maßnahme ermöglicht es, nur einzelne Stanzstempel in der Höhe zu verstellen. Es ist ferner denkbar, die Verstelleinheiten in Gruppen anzusteuern, wenn mehrere Verstelleinheiten einem Stanzstempel zugeordnet sind.

Die erfindungsgemäße Stanzvorrichtung wird üblicherweise in einer Blisterverpackungsmaschine eingesetzt. Blisterverpackungsmaschinen umfassen in der Regel eine Formstation zum Formen der Blisterhöfe in eine Formfolie, eine Füllstation zum Befüllen der geformten Blisterhöfe mit Produkten, eine Siegelstation zum Siegeln einer Deckfolie auf die mit Produkten gefüllte Formfolienbahn und eine Stanzvorrichtung.

Im Folgenden wird die Erfindung anhand von Zeichnungen näher erläutert.
- Fig. 1: ist eine Schnittansicht, senkrecht zur Bandlaufrichtung, einer ersten Ausführungsform der erfindungsgemäßen Stanzvorrichtung in einer offenen Stellung;
- Fig. 2: ist eine Schnittansicht, senkrecht zur Bandlaufrichtung, der Stanzvorrichtung aus Fig. 1 in einer geschlossenen Stanzstellung, wobei zwei Stanzstempel in eine Versatzposition eingerückt sind, in der sie mit dem Blisterband nicht in Kontakt kommen;
- Fig. 3: ist eine Schnittansicht, in Bandlaufrichtung, der Stanzvorrichtung entlang der Schnittlinie A-A aus Fig. 2;
- Fig. 4: ist eine Schnittansicht, senkrecht zur Bandlaufrichtung, einer zweiten Ausführungsform der erfindungsgemäßen Stanzvorrichtung in einer offenen Stellung;
- Fig. 5: ist eine Schnittansicht, senkrecht zur Bandlaufrichtung, der Stanzvorrichtung aus Fig. 4, bei der eine Verstelleinheit für einen Stanzstempel horizontal verstellt wird;
- Fig. 6: ist eine Schnittansicht, in Bandlaufrichtung, der Stanzvorrichtung gemäß der Schnittlinie B-B aus Fig. 5;
- Fig. 7: ist eine Schnittansicht, in Bandlaufrichtung, der Stanzvorrichtung gemäß der Schnittlinie B-B aus Fig. 5, allerdings während eines Stanzhubs der Stanzvorrichtung;
- Fig. 8: ist eine Schnittansicht, senkrecht zur Bandlaufrichtung, einer dritten Ausführungsform der erfindungsgemäßen Stanzvorrichtung in einer offenen Stellung;
- Fig. 9: ist eine Schnittansicht, senkrecht zur Bandlaufrichtung, von Details einer Ausführungsform der erfindungsgemäßen Stanzvorrichtung;
- Fig. 10: ist eine Schnittansicht, in Bandlaufrichtung, entlang der Schnittlinie C-C aus Fig. 9; und
- Fig. 11: ist eine Frontansicht eines Stempelpakets aus Fig. 9 und 10 mit den zugehörigen Laufbuchsen.

Fig. 1 zeigt eine erste Ausführungsform einer erfindungsgemäßen Stanzvorrichtung zum selektiven Stanzen von Blisterverpackungen 1 (siehe Fig. 2) aus einem Blisterband 2 in einer offenen Stellung. Die Stanzvorrichtung umfasst einen Antrieb 4, einen Hubtisch 3 sowie ein erstes und ein zweites Stanzelement 5, 6. Im dargestellten Beispielsfall ist das erste Stanzelement 5 unterhalb des zweiten Stanzelements 6 angeordnet. Dies kann aber auch umgekehrt sein. Außerdem ist es denkbar, dass die Stanzvorrichtung schräg oder horizontal ausgerichtet ist.

Der Hubtisch 3 wird von einem Antrieb 4 der Stanzvorrichtung mit einem vorbestimmten Hub H1 (Fig. 2) kontinuierlich in einer Stanzrichtung S hin- und herbewegt, um eine definierte Stanzbewegung des ersten Stanzelements 5 zu erzeugen. Die Stanzvorrichtung wechselt dabei ständig zwischen der offenen Stellung und einer geschlossenen Stellung, in der die Stanzung stattfinden kann.

Hierbei überträgt der Hubtisch 3 die Bewegung auf das erste Stanzelement 5, so dass sich die Stanzstempel 8 des ersten Stanzelements 5 relativ zu dem zweiten Stanzelement 6 bewegen. Der Hub H1 beträgt allgemein typischerweise zwischen 20 mm und 50 mm.

Der Hubtisch 3 sowie das erste Stanzelement 5 weisen zueinander ausgerichtete Führungen auf, um den Hubtisch 3 zusammen mit dem ersten Stanzelement 5 in der kontinuierlichen Hin- und Herbewegung in Stanzrichtung S relativ zum zweiten Stanzelement 6 zu führen. Die Führungen des Hubtisches 3 und des ersten Stanzelements 5 weisen jeweils Laufbuchsen 15 auf, die entlang der Führungssäulen 16, die feststehend mit dem zweiten Stanzelement 6 und einem nicht dargestellten Maschinengestell der Stanzvorrichtung verbunden sind, geführt werden. Genauer sind in Eckbereichen des zweiten Stanzelements 6 jeweils Führungssäulen 16 angeordnet, die zunächst die Laufbuchse 15 der Grundplatte 25 des ersten Stanzelements 5 und anschließend die Laufbuchse 15 des Hubtisches 3 durchdringen. Durch die gemeinsame Führung des Hubtisches 3 und des ersten Stanzelements 5 entlang der Führungssäulen 16 sind diese präzise zum zweiten Stanzelement 6 ausgerichtet und ausreichend steif geführt. Die Führungssäulen 16 und die Laufbuchsen 15 sind derart dimensioniert, dass ein Verkippen des Hubtisches 3 und des ersten Stanzelements 5 verhindert wird.

Der Hubtisch 3 und das erste Stanzelement 5 sind fest miteinander verbunden, so dass der Hub H1 des Antriebs 4 vollständig auf das erste Stanzelement 5 übertragen wird. Dementsprechend ist der Hub H1 des Antriebs 4 gleich dem Hub des Hubtisches 3 und des ersten Stanzelements 5.

Das zweite Stanzelement 6 ist im dargestellten Beispielsfall feststehend. Es ist aber auch denkbar, dass sich beide Stanzelemente 5, 6 relativ zueinander bewegen oder dass sich nur das zweite Stanzelement 6 relativ zum ersten, dann feststehenden Stanzelement 5 bewegt.

Das erste Stanzelement 5 weist eine Grundplatte 25 auf sowie eine Mehrzahl an Stempelpaketen 9, die sich zusammen mit dem ersten Stanzelement 5 und entsprechend mit dem Hubtisch 3 und der Grundplatte 25 des ersten Stanzelements 5 hin- und herbewegen.

Die Stempelpakete 9 umfassen jeweils einen Stanzstempel 8, Stempelführungsmittel 12 und eine Betätigungsplatte 10. Die Stempelführungsmittel 12 durchdringen hierbei die Grundplatte 25 des ersten Stanzelements 5 entlang der Stanzrichtung S, wobei der Stanzstempel 8 und die Betätigungsplatte 10 an gegenüberliegenden Seiten der Grundplatte 25 des unteren Stanzelements 5 in Stanzrichtung 10 angeordnet sind. Weiterhin weist das Stempelpaket 9 eine Stempelträgerplatte 11 zwischen den Stempelführungsmitteln 12 und dem Stanzstempel 8 auf. Die Stempelführungsmittel 12 sind beispielsweise durch Führungssäulen gebildet, die in Zusammenwirkung mit Laufbuchsen 13 in der Grundplatte 25 eine Linearführung bilden.

Der Stanzstempel 8 ist lösbar an der Stempelträgerplatte 11 in kraft- und/oder in formschlüssiger Weise befestigt. Die Stempelführungsmittel 12 sind auf der dem Stanzstempel 8 abgewandten Seite der Stempelträgerplatte 11 mit dieser verbunden. In einer nicht dargestellten Ausführungsform kann auf die Stempelträgerplatte 11 verzichtet werden, so dass die Stempelführungsmittel 12 direkt mit dem Stanzstempel 8 verbunden sind.

Jede Laufbuchse 13 ist in der Grundplatte 25 des ersten Stanzelements 5 befestigt und ermöglicht eine lineare Bewegung des Stempelpakets 9 entlang dem Stempelführungsmittel 12 in Stanzrichtung S. Die Stempelpakete 9 sind in dieser Ausführungsform jeweils mit vier Stempelführungsmitteln 12 versehen, die in den Eckbereichen der Stempelträgerplatte 10 bzw. der Betätigungsplatte 10 angeordnet sind. Durch diese Anordnung ermöglichen die Stempelführungen eine exakte Führung des Stempelpakets 9. Weiterhin kann im Allgemeinen eine beliebige Anzahl an Stempelführungen für jedes Stempelpaket 9 vorgesehen sein, um die Führung des Stanzstempels 8 zu verbessern.

Das zweite Stanzelement 6 weist eine Bandführung auf, welche dazu eingerichtet ist, ein befülltes und versiegeltes Blisterband 2 getaktet in Vorschubrichtung bzw. Bandlaufrichtung F (siehe Fig. 3) zu führen. Das zweite Stanzelement 6 weist eine Matrize 14 mit Ausnehmungen auf, die mit den zugehörigen Stanzstempeln 8 des ersten Stanzelements 5 zusammenwirkt. Außerdem sind auf der dem ersten Stanzelement 5 abgewandten Seite der Matrize Ausgabeöffnungen vorgesehen, die es ermöglichen, ausgestanzte Blisterverpackungen 1 aus der Stanzvorrichtung zu entnehmen. Die Entnahme der ausgestanzten Blisterverpackungen 1 ist in Fig. 2 und 3 lediglich schematisch dargestellt. Für die Entnahme kann eine nicht dargestellte Übergabevorrichtung verwendet werden, die die Blisterverpackungen 1 an die weiterführenden Verarbeitungsmittel, beispielsweise ein Transportmittel für die Blisterverpackungen 1, übergibt. Hierfür kann die Übergabevorrichtung beispielsweise einzeln ansteuerbare Sauggreifer aufweisen, die an der Deckfolie der Blisterverpackungen 1 angreifen.

Der Stanzstempel 8 wird mithilfe der Mehrzahl an Stempelführungen präzise in die Matrize 14 des zweiten Stanzelements 6 hineingeführt. Ferner wird durch die Stempelführungen ein Verkanten des Stanzstempels 8 in der Matrize 14 verhindert. Die Anzahl der Stempelführungen jedes Stempelpakets 9 kann in geeigneter Weise passend zu einem Stanzformat und der Dimensionierung des Stanzstempels 8 gewählt werden.

Das erste Stanzelement 5 und der Hubtisch 3 sind in Stanzrichtung S zueinander beabstandet, womit ein freier Raum zwischen ihnen ausgebildet ist. In dem Raum zwischen dem Hubtisch 3 und dem ersten Stanzelement 5 sind Verstelleinheiten 17 vorgesehen, die um eine Versatzhöhe H2 verstellt werden können und somit ein Verstellen jedes Stempelpakets 9 bzw. jedes Stanzstempels 8 in Stanzrichtung S um diese Versatzhöhe H2 ermöglichen. Hierzu ist jeweils die Verstelleinheit 17 mit der Stempelträgerplatte 10 und dem Hubtisch 3 in geeigneter Weise verbunden. Die Stanzkraft wird von dem Hubtisch 3 über die Verstelleinheiten 17 auf die jeweiligen Stempelpakete 9 bzw. Stanzstempel 8 übertragen. Die Versatzhöhe H2 beträgt allgemein typischerweise zwischen 5 mm und 10 mm.

Jede Verstelleinheit 17 ist einzeln ansteuerbar, so dass jedes Stempelpaket 9 bzw. jeder Stanzstempel 8 um die vorbestimmte Versatzhöhe H2 von einer Betriebsposition (Stanzstempel 8 ist ausgefahren) in eine eingerückte Versatzposition (Stanzstempel 8 ist zurückgezogen) verstellt werden kann. Die Verstelleinheiten 17 sind dabei als, bevorzugt doppelt wirkende, Pneumatikzylinder mit einem Kraftübertragungselement 32 in Form eines Kolbens ausgebildet. In alternativen Ausführungsformen können sie auch als Hydraulikzylinder, Hubmagnete oder ähnlich wirkende mechanische, elektrische, oder fluidische Verstelleinheiten ausgebildet sein.

Die Verstelleinheiten 17 müssen die Stanzstempel 9 aufgrund der kontinuierlichen Bewegung des Antriebs 4 während des wiederkehrenden Hubs H1 selektiv verstellen. Die Verstellung muss mit dem Antrieb 4 der Stanzvorrichtung so synchronisiert sein, dass die Verstellung der Verstelleinheiten 17 in die Versatzposition in einem vorbestimmten Hubbereich in Stanzrichtung S stattfindet, in der unabhängig von der Position des Stempelpakets 9 bzw. des Stanzstempels 8 kein Kontakt mit dem Blisterband 2 auftreten kann.

Das Verstellen der Verstelleinheiten 17 wird durch eine Steuereinheit der Verpackungsmaschine (nicht dargestellt), in welche die erfindungsgemäße Stanzvorrichtung integriert ist, veranlasst, wobei die Steuereinheit weiter mit einem Qualitätssicherungssystem der Verpackungsmaschine gekoppelt ist. Werden durch das Qualitätssicherungssystem Fehler in einem Abschnitt des Blisterbands 2 erkannt (fehlende Befüllung der Blisterhöfe etc.), so veranlasst die Steuereinheit ein Verstellen des Stempelpakets 9 bzw. des Stanzstempels 8 in die Versatzposition, woraufhin der entsprechende mangelhafte Abschnitt des Blisterbands nicht in Form von Blisterverpackungen 1 aus dem Blisterband 2 ausgestanzt wird, sondern in diesem verbleibt. Das Restgitter des Blisterbands 2 mit den mangelhaften Blisterverpackungen 1' wird nachfolgend entsorgt.

In Fig. 1 befindet sich das linke Stempelpaket 9 in der Betriebsposition, während sich das mittlere und das rechte Stempelpaket 9 in der zurückgezogenen Versatzposition befinden. Der Versatz der Stempelpakete 9 in Stanzrichtung S wird in dieser Ausführungsform durch den Abstand zwischen der Stempelträgerplatte 11 und der Betätigungsplatte 10 und der Stärke der Grundplatte 25 bzw. der Höhe der Laufbuchsen 13 des ersten Stanzelements 5 in Stanzrichtung S definiert. Abhängig von den Rahmenbedingungen kann die Versatzhöhe H2 konstruktiv eingestellt werden.

Gemäß der vorliegenden Ausführungsform wird das Stempelpaket 9 bzw. der Stanzstempel 8 ausschließlich zwischen zwei Positionen verstellt, der Betriebsposition und der Versatzposition. Es wird keine Stanzung ausgeführt, wenn sich das Stempelpaket 9 in der Versatzposition befindet, und es wird eine Stanzung bewirkt, wenn sich das Stempelpaket 9 in der Betriebsposition befindet.

Fig. 2 verdeutlicht diesen Zusammenhang. Darin gezeigt ist die Stanzvorrichtung aus Fig. 1 in einer geschlossenen Stellung, in der in Abhängigkeit von der Positionierung des Stempelpakets 9 bzw. des Stanzstempels 8 eine Blisterverpackung 1 aus dem Blisterband 2 selektiv ausgestanzt wird oder nicht.

Es ist weiterhin vorgesehen, dass das erste und zweite Stanzelement 5, 6 austauschbar sind, wobei der Hubtisch 3 und die Verstelleinheiten 17 bei Wechsel der Stanzelemente 5, 6 in der Stanzvorrichtung verbleiben.

Fig. 3 stellt eine Schnittdarstellung entlang der Schnittlinie A-A gemäß Fig. 2 dar. Die Schneidkante des Stanzstempels 8 durchdringt das Blisterband 2 in Stanzrichtung S, so dass eine Blisterverpackung 1 herausgestanzt wird und aus der Stanzvorrichtung entnommen werden kann. Weiter ist zu erkennen, dass in Bandlaufrichtung F des Blisterbands 2 zwei Verstelleinheiten 17 hintereinander angeordnet sind, die ein Stempelpaket 9 bzw. einen Stanzstempel 8 in Stanzrichtung S gemeinsam verstellen.

In einer nicht dargestellten Ausführungsform ist es ebenfalls denkbar, mehrere Stempelpakete 9 in Bandlaufrichtung hintereinander anzuordnen, um die Stanzkapazität der Stanzvorrichtung zu erhöhen.

Allgemein können in einer Stanzvorrichtung, je nach Blisterverpackungsformat, unterschiedliche Stanzelemente 5, 6 verwendet werden. Es kann jeweils eine oder mehrere Verstelleinheiten 17 einem Stempelpaket 9 zugeordnet sein. Es ist von Vorteil, wenn die Verstelleinheiten 17 derart dimensioniert sind, dass sie die Größe des kleinsten zu bearbeitenden Blisterverpackungsformats nicht überschreiten.

Die Verstelleinheiten 17 weisen deshalb bevorzugt eine Breite und/oder Länge von nicht mehr als 60 mm senkrecht zur bzw. in Bandlaufrichtung auf. Die Höhe der Verstelleinheiten 17 selbst ist in Stanzrichtung S so gering wie möglich gewählt, um die Gesamthöhe der Stanzvorrichtung zu verringern. Die Höhe einer Verstelleinheit 17 beträgt allgemein typischerweise zwischen 70 mm und 90 mm.

Fig. 4 stellt eine zweite Ausführungsform der erfindungsgemäßen Stanzvorrichtung als Abwandlung zu der ersten Ausführungsform aus Fig. 1 dar. In dieser Ausführungsform weist die Stanzvorrichtung viele identische Merkmale auf, wie sie zuvor in Bezug zur ersten Ausführungsform erläutert wurden. Gleiche Bezugszeichen bezeichnen identische Elemente. Im Folgenden wird daher nur auf zusätzliche oder sich gegenüber der ersten Ausführungsform unterscheidende Merkmale eingegangen.

In Fig. 4 sind vier Verstelleinheiten 17 vorgesehen, die in einer Richtung senkrecht zur Bandlaufrichtung F und senkrecht zur Stanzrichtung S verstellt werden können, um eine Anpassung an unterschiedliche Formate des Blisterbands bzw. der Blisterverpackungen zu ermöglichen. Die Verstelleinheiten 17 werden mit Vorzug so in der Richtung senkrecht zur Bandlaufrichtung F und senkrecht zur Stanzrichtung S verstellt, dass sie bezüglich der Stanzstempel 8 symmetrisch angeordnet sind.

In Fig. 4 erkennt man auf der rechten Seite außerdem eine Verstelleinheit 17, die sich in einer Parkposition befindet und nicht mit einem Stempelpaket 9 zusammenwirkt. Abhängig von der Anzahl und Größe der Stempelpakete 9 bzw. der Stanzstempel 8 kann sich keine, eine oder eine Mehrzahl von Verstelleinheiten 17 in der Parkposition befinden. Damit kann beispielsweise mit einer vierbahnigen Stanzvorrichtung ein dreibahniges Blisterband 2 gestanzt werden, wenn sich ein Stempelpaket 9 in der Parkposition befindet.

Die Verstellung der Verstelleinheiten 17 in der Richtung senkrecht zur Bandlaufrichtung F und senkrecht zur Stanzrichtung S erfolgt in dieser Ausführungsform mittels Spindeln 18, die mit horizontal verschiebbaren Schlitten 19 zusammenwirken. Je Schlitten ist eine Spindel 18 ist vorgesehen. Es können aber auch zwei Schlitten 19 mit derselben Spindel verstellt werden, wenn sie demselben Stanzstempel 8 zugehörig sind. Die Schlitten 19 selbst werden in dem Hubtisch 3 mittels einer Linearführung, wie z.B. einer Schwalbenschwanz- oder T-Nutenführung quer zur Bandlaufrichtung geführt. Die Linearführung der Schlitten 19 lagert diese unbeweglich in Stanzrichtung S, während ein Verschieben in einer Richtung möglich ist, die senkrecht zur Bandlaufrichtung und senkrecht zur Stanzrichtung ist. Jeder Schlitten 19 ist einer Verstelleinheit 17 zugeordnet, so dass jede Verstelleinheit 17 einzeln oder mehrere Verstelleinheiten 17 zusammen mittels des Spindelantriebs verstellt werden können.

In Fig. 5 ist zu erkennen, wie die Spindeln 18 mit den Schlitten 19 verbunden sind. Die Spindeln 18 durchdringen Durchgangsbohrungen in den Schlitten 19. Ohne weitere Maßnahme haben sie keinen Eingriff miteinander. Die Zuordnung einer Spindel 18 zu einem bestimmten Schlitten 19 und damit das Eingreifen der Spindel 18 mit diesem Schlitten 19 wird durch Einbringen eines Gewindesegments 21 in die Durchgangsbohrung gewährleistet. Dann wird bei einer Drehung der Spindel 18 die Drehung der Spindel 18 auf den Schlitten 19 übertragen und dieser Schlitten 19 bewegt. Bei den Gewindesegmenten kann es sich vorzugsweise um Gewindebuchsen handeln.

Die Spindel 18 kann manuell, zum Beispiel mittels Handkurbel, oder motorisch angetrieben werden. Insbesondere kann jeder Spindel 18 ein separater Antrieb 20, beispielsweise in Form eines Stellmotors, zugeordnet sein, der eine präzise, vorzugsweise geregelte Verstellung der jeweiligen Verstelleinheiten 17 ermöglicht. Weiterhin kann ein Antrieb 20 auch einer Mehrzahl von Spindeln 18 zugeordnet sein. Dann ist es notwendig, den Antrieb 20 jeweils von einer Spindel 18 zu entkoppeln und mit einer anderen Spindel 18 zu koppeln.

Wenn jeder Spindel 18 ein separater Antrieb 20 zugeordnet ist, sind die Antriebe 20 fest mit dem Hubtisch 3 verbunden und bewegen sich mit diesem im Stanzbetrieb in Stanzrichtung hin und her. In dem Fall, dass ein Antrieb 20 mehreren Spindeln 18 zugeordnet ist, ist der Antrieb 20 vorzugsweise an einem Maschinengestell der Stanzvorrichtung befestigt und zu diesem bzw. dem Hubtisch 3 horizontal und/oder vertikal mittels einer nicht dargestellten Verstelleinrichtung verstellbar.

Grundsätzlich werden die Verstelleinheiten 17 mit ihren zugeordneten Schlitten 19 bei Stillstand der Stanzvorrichtung und nicht während des Stanzbetriebs, meistens bei einem Wechsel der Stanzelemente 5, 6. Bei Wechsel der Stanzelemente 5, 6 verbleiben die Verstelleinheiten 17 samt Schlitten 19 wie auch die Spindeln 18 mit dem Hubtisch 3 verbunden.

Fig. 6 und 7 zeigen jeweils das untere Stanzelement 5 entlang der Schnittlinie B-B aus Fig. 5 in der offenen Stellung und in der geschlossenen Stanzstellung. In beiden Figuren befindet sich das Stempelpaket 9 bzw. der Stanzstempel 8 aber in der Versatzposition, die ein Stanzen einer Blisterverpackung 1 aus dem Blisterband 2 verhindert. Im weiteren Vergleich zwischen Fig. 6 und Fig. 7 ist zu erkennen, dass zwei Antriebe 20 in Bandlaufrichtung hintereinander angeordnet sind.

In Fig. 6 sind die beiden Antriebe 20 den beiden oberen Spindeln 18 zugeordnet, während in Fig. 7 die beiden Antriebe 20 den beiden unteren Spindeln 18 zugeordnet sind. Die Antriebe 20 verweilen in Stanzrichtung S in derselben Position, während der Hubtisch 3 inklusive dem ersten Stanzelement 5 in Fig. 7 in Stanzrichtung S manuell nach oben bewegt wird, weshalb die zwei Antriebe 20 ebenfalls mit den zwei unteren Spindeln 18 koppelbar sind.

Zwischen beiden Zuständen der Fig. 6 und Fig. 7 müssen die Antriebe 20 von den unteren Spindeln 18 entkoppelt und wieder mit den oberen Spindeln 18 gekoppelt werden. Dies kann mittels geeigneter, nicht dargestellter Kupplungen bewerkstelligt werden. Eine horizontale Verstellung der Antriebe 20 zum Koppeln und Entkoppeln der Antriebe 20 mit den jeweiligen Spindeln 18 ist dabei auch denkbar.

Fig. 6 und 7 zeigen des Weiteren, dass in Bandlaufrichtung F zwei Verstelleinheiten 17 einem Stempelpaket 9 zugeordnet sind und symmetrisch in Bezug zum Stanzstempel 8 angeordnet sind. Zudem sind in den Fig. 6 und 7 jeweils zwei T-Nuten 22 in der Betätigungsplatte 10 senkrecht zur Bandlaufrichtung F angeordnet, die mit entsprechenden Fortsätzen 30 der Verstelleinheiten 17 zusammenwirken und somit in Stanzrichtung S eine formschlüssige Verbindung ausbilden. Zudem ermöglichen die T-Nuten 22 die Verstellung der Verstelleinheiten 17 quer zur Bandlaufrichtung, während die Betätigungsplatte 10 des Stempelpakets 9 mit den Verstelleinheiten 17 verbunden ist.

Anstelle einer T-Nut 22 kann auch eine andere linear verschiebbare, formschlüssige Verbindung vorgesehen werden, wie z.B. eine Schwalbenschwanzführung, wobei auch der Fortsatz 30 der Verstelleinheit 17 entsprechend der gewählten Verbindung gestaltet ist. Die formschlüssige Verbindung der Verstelleinheit 17 mit dem Stempelpaket 9 mittels der T-Nut 22 und des Fortsatzes 30 der Verstelleinheit 17 stellt die Kraftübertragung von dem Hubtisch 3 über die Verstelleinheit 17 in Zug- und Druckrichtung an das Stempelpaket 9 in Stanzrichtung S sicher.

Fig. 8 zeigt eine weitere Abwandlung der Ausführungsform der Fig. 1 bis 3. Wie zuvor wird nur auf zusätzliche oder sich gegenüber dieser Ausführungsform unterscheidende Merkmale eingegangen. Hinsichtlich aller weiteren Merkmale wird auf die Beschreibung zu Fig. 1 bzw. Fig. 4 verwiesen.

In Fig. 8 sind in einer Richtung senkrecht zur Bandlaufrichtung F zwei Verstelleinheiten 17 einem Stempelpaket 9 bzw. einem Stanzstempel 8 zugeordnet. Die Verstelleinheiten 17 sind symmetrisch zum Stempelpaket 9 angeordnet, um eine präzise Führung des Stempelpakets 9 zu gewährleisten.

Fig. 9 und 10 stellen eine Detailansicht einer weiteren Ausführungsform einer erfindungsgemäßen Stanzvorrichtung dar, die eine Weiterbildung der zuvor beschriebenen Ausführungsformen ist. Es wird wieder nur auf die zusätzlichen Merkmale eingegangen.

Fig. 9 zeigt ein erstes Stanzelement 5 mit einem Stempelpaket 9. Zwischen der Stempelträgerplatte 11 und der Grundplatte 25 des ersten Stanzelements 5 ist ein elastisches Element 23 vorgesehen. Das elastische Element 23 ist hier insbesondere als eine Spiralfeder dargestellt, die in einer Vertiefung der Grundplatte 25 gelagert ist und sich gegen die Stempelträgerplatte 11 stützt. Das elastische Element 23 spannt das Stempelpaket 9 in die Betriebsposition vor. Dies bewirkt, dass die Betätigungsplatte 10 in Stanzrichtung S gegen eine untere Fläche der Grundplatte 25 des ersten Stanzelements 5 gedrückt wird.

Das Anliegen der Betätigungsplatte 10 an der Unterseite der Grundplatte 25 ermöglicht gleichzeitig ein Ausrichten des Stempelpakets 9 in der Betriebsposition. Es können auch mehrere elastische Elemente 23 zwischen der Stempelträgerplatte 11 und der Grundplatte 25 des ersten Stanzelements 5 vorgesehen sein, um eine gewünschte, verteilte Vorspannkraft auf das Stempelpaket 9 auszuüben.

Die Unterseite der Grundplatte 25 des ersten Stanzelements 5 kann zusätzlich speziell angefertigte Stempelpaketanschläge 24 aufweisen, die im vorgespannten Zustand mit der Betätigungsplatte 10 in Kontakt kommen. Diese Stempelpaketanschläge 24 können als Linienkontakte und/oder Punktkontakte mit der Betätigungsplatte 10 in Kontakt kommen. Zudem können die Stempelpaketanschläge 24 aus einem anderen Material als die Betätigungsplatte 10 sein und in die Grundplatte 25 des ersten Stanzelements 5 eingebracht sein, beispielsweise in eine Ausnehmung. Hierdurch kann eine optimierte Materialpaarung zwischen den Stempelpaketanschlägen 24 und der Betätigungsplatte 10 gewählt werden, weil das Material der Stempelpaketanschläge 24 von dem Material der Grundplatte 25 verschieden gewählt werden kann.

Der Stempelpaketanschlag 24 bzw. die Anschlagfläche der Grundplatte 25 des ersten Stanzelements 5 sorgt zusammen mit der Betätigungsplatte 10 für eine präzise Ausrichtung des Stanzstempels 8 in einer Richtung senkrecht zur Bandlaufrichtung, in Bandlaufrichtung F sowie in Stanzrichtung S. Der Schneidspalt zwischen Stanzstempel 8 und der Matrize 14 liegt in der Regel im Mikrometerbereich, weshalb es außerordentlich wichtig ist, ein Verkippen des Stempelpakets 9 bzw. des Stanzstempels 8 zu verhindern, um die Stanzelemente 5, 6 vor Beschädigungen zu bewahren. Die Betätigungsplatte 10, die Stempelpaketanschläge 24 und die elastischen Elemente 23 zur Vorspannung des Stempelpakets 9 steifen das Stempelpaket 9 in der Betriebsposition hierfür zusätzlich aus.

Weiter helfen die elastischen Elemente 23 auch dabei, die Stanzkraft zu übertragen, wodurch die Verstelleinheiten 17 beim Stanzen in der Betriebsposition etwas entlastet werden. Beim Verstellen des Stempelpakets 9 in die Versatzposition muss jedoch die Rückstellkraft der elastischen Elemente 23 von den Verstelleinheiten 17 überwunden werden. Die Vorspannung der Stempelpakete 9 mittels elastischer Elemente 23 sorgt weiterhin dafür, dass die Stempelpakete 9 sich stets in der Betriebsposition befinden, wenn die Verstelleinheiten 17 außer Betrieb sind oder nicht mit den Stempelpakten 9 verbunden sind, beispielsweise beim Wechsel der Stanzelemente 5, 6 oder bei einem Defekt der Verstelleinheiten 17 selbst.

Fig. 10 ist eine Schnittdarstellung entlang der Schnittlinie C-C aus Fig. 9. Die Betätigungsplatte 10 weist zwei T-Nuten 22 auf, die sich quer zur Bandlaufrichtung erstrecken. Die T-Nuten 22 erstrecken sich vollständig über die Breite der Betätigungsplatte 10.

Fig. 11 ist eine vergrößerte Darstellung des Stempelpakets 9 aus Fig. 9 und 10 in einer Frontansicht.

Die in Fig. 9 bis 11 dargestellten Stempelpakete 9 können in jeder der zuvor beschriebenen Ausführungsformen Anwendung finden.

Das Kraftübertragungselement 32 kann allgemein auch als in Stanzrichtung S verstellbarer Stift oder Spindel ausgebildet sein.

Die Stanzelemente 5, 6 sind üblicherweise derart zu einem Teil verbunden, dass sie zusammen als Stanzwerkzeug bezeichnet werden und auch in dieser Form als Ersatzteil vorgesehen werden.

In bestimmten Ausführungsformen ist es auch denkbar, dass die Verstelleinheiten 17 durch feste mechanische Verbindungselemente ersetzt werden oder dauerhaft in die Betriebsposition gestellt sind.

Allgemein sei zuletzt darauf hingewiesen, dass Merkmale der einzelnen Ausführungsformen miteinander kombiniert werden können.

## Patentansprüche

1. Stanzvorrichtung zum Ausstanzen von Blisterverpackungen (1) aus einem Blisterband (2),
wobei die Stanzvorrichtung mindestens ein erstes und ein zweites Stanzelement (5, 6) aufweist, wobei das erste Stanzelement (5) mindestens einen, bevorzugt mehrere Stanzstempel (8) aufweist und das zweite Stanzelement (6) eine Matrize (14) aufweist,
wobei das erste und/oder das zweite Stanzelement (5, 6) derart in einer Stanzrichtung (S) hin- und herbewegbar ist, dass die Stanzvorrichtung abwechselnd eine offene Stellung und eine geschlossene Stellung einnimmt,
wobei das erste Stanzelement (5) eine Mehrzahl von Stempelpaketen (9) aufweist, von denen jedes einen Stanzstempel (8), eine Betätigungsplatte (10) und eine Mehrzahl von Stempelführungsmitteln (12), die sich zwischen dem Stanzstempel (8) und der Betätigungsplatte (10) erstrecken und mit diesen verbunden sind, umfasst, wobei die Stempelführungsmittel (12) durch eine Grundplatte (25) des ersten Stanzelements (5) hindurch verlaufen, und
wobei die Grundplatte (25) des ersten Stanzelements (5) einen Stempelpaketanschlag (24) aufweist, der in einer Betriebsposition des Stanzstempels (8) in Kontakt mit der Betätigungsplatte (10) steht.

2. Stanzvorrichtung nach Anspruch 1, **dadurch gekennzeichnet, dass** der Stempelpaketanschlag (24) in der Betriebsposition des Stanzstempels (8) in flächigem Kontakt mit der Betätigungsplatte (10) steht und/oder über mehrere Linienkontakte und/oder über mehrere Punktkontakte.

3. Stanzvorrichtung nach Anspruch 1 oder 2, **dadurch gekennzeichnet, dass** die Grundplatte (25) des ersten Stanzelements (5) Laufbuchsen (13) aufweist, in denen die Stempelführungsmittel (12) geführt sind.

4. Stanzvorrichtung nach einem der vorangehenden Ansprüche, **dadurch gekennzeichnet, dass** jedes Stempelpaket (9) des Weiteren eine Stempelträgerplatte (11) aufweist, die in Stanzrichtung (S) der Betätigungsplatte (10) gegenüberliegt und zwischen dem Stanzstempel (8) und den Stempelführungsmitteln (12) angeordnet ist.

5. Stanzvorrichtung nach Anspruch 4, **dadurch gekennzeichnet, dass** die Grundplatte (25) des ersten Stanzelements (5) eine Verstellung des Stempelpakets (9) in Stanzrichtung (S) durch direkten Kontakt mit Betätigungsplatte (10) bzw. Stempelträgerplatte (11) begrenzt.

6. Stanzvorrichtung nach einem der vorangehenden Ansprüche, **dadurch gekennzeichnet, dass** zwischen dem Stanzstempel (8) und der Grundplatte (25) des ersten Stanzelements (5) mindestens ein elastisches Element (23) vorgesehen ist, das den Stanzstempel (8) in die Betriebsposition vorspannt.

7. Stanzvorrichtung nach einem der vorhergehenden Ansprüche, **dadurch gekennzeichnet, dass** sie eine Mehrzahl von Stempelpaketen (9) in Bandlaufrichtung (F) hintereinander und/oder senkrecht zur Bandlaufrichtung (F) nebeneinander aufweist.

8. Stanzvorrichtung nach einem der vorhergehenden Ansprüche, **dadurch gekennzeichnet, dass** ein Hub (H1) des ersten Stanzelements (5) zwischen der offenen Stellung und der geschlossenen Stellung der Stanzvorrichtung zwischen 20 mm und 50 mm beträgt.

9. Stanzvorrichtung nach einem der vorangehenden Ansprüche, **dadurch gekennzeichnet, dass** die Stanzvorrichtung des Weiteren für jeden Stanzstempel (8) jeweils mindestens eine dem Stanzstempel (8) zugeordnete Verstelleinheit (17) aufweist, die dazu eingerichtet ist, den Stanzstempel (8), zusätzlich zur Bewegung des mindestens einen Stanzelements (5, 6), in Stanzrichtung (S) mittels der Betätigungsplatte (10) zwischen der Betriebsposition und einer Versatzposition zu bewegen derart, dass der Stanzstempel (8) in der Versatzposition weiter entfernt von dem zweiten Stanzelement (6) angeordnet ist als in der Betriebsposition, wobei jedes Stempelpaket (9) mittels der zumindest einen Verstelleinheit (17) relativ zu der Grundplatte (25) des ersten Stanzelements (5) in Stanzrichtung (S) verstellbar ist.

10. Stanzvorrichtung nach Anspruch 9, **dadurch gekennzeichnet, dass** die Betätigungsplatte (10) mindestens eine T-Nut (22) oder Schwalbenschwanznut aufweist, die in einer Richtung senkrecht zur Stanzrichtung (S) und senkrecht zur Bandlaufrichtung (F) verläuft und mit einem Fortsatz (30) der Verstelleinheit (17) derart koppelbar ist, dass die Verstelleinheit (17) relativ zum Stempelpaket in der Richtung senkrecht zur Stanzrichtung (S) und senkrecht zur Bandlaufrichtung (F) verstellbar ist.

11. Stanzvorrichtung nach Anspruch 9 oder 10, **dadurch gekennzeichnet, dass** jede Verstelleinheit (17) ein Kraftübertragungselement (32) aufweist, das in Stanzrichtung (S) verstellbar ist.

12. Stanzvorrichtung nach einem der Ansprüche 9 bis 11, **dadurch gekennzeichnet, dass** eine durch die Bewegung der Verstelleinheit (17) bewirkte Versatzhöhe (H2) zwischen der Betriebsposition und der Versatzposition eines Stanzstempels (8) zwischen 5 mm und 10 mm beträgt.

13. Stanzvorrichtung nach einem der Ansprüche 9 bis 12, **dadurch gekennzeichnet, dass** jede Verstelleinheit (17) einzeln ansteuerbar ist.

14. Stanzvorrichtung nach einem der Ansprüche 9 bis 13, **dadurch gekennzeichnet, dass** die mindestens eine Verstelleinheit (17) in Stanzrichtung (S) zwischen einem Hubtisch (3) und der Grundplatte (25) des ersten Stanzelements (5) angeordnet ist.

15. Blisterverpackungsmaschine mit einer Stanzvorrichtung nach einem der vorhergehenden Ansprüche.
